# DEMANDE DE BREVET EUROPEEN

(11) **EP 0 322 283 A1**
(43) Date de publication de la demande: **28.06.1989**
(21) Numéro de dépôt: 88403187.3
(22) Date de dépôt: 14.12.1988
(51) Int. Cl.: B65D 88/30, E01C 19/05

(54) **Dispositif de stockage et de manutention de granulats pour chantiers de construction**

(30) Priorité: 23.12.1987 FR 8718072
(71) Demandeur: ERMONT. C.M., F-42420 Lorette (FR)
(72) Inventeur: Marconnet, Guy, F-42800 Rive de Gier (FR)
(74) Mandataire: Bouget, Lucien

(57) **Abrégé**

Le dispositif comporte un châssis unique allongé (1) monté sur roues (2) et muni de béquilles (4). Sur le châssis (1) sont montées des trémies (6) disposées l'une à la suite de l'autre dans la direction longitudinale. Un transporteur longitudinal (8) est disposé en dessous des ouvertures de sortie inférieures (9) des trémies (6). Un convoyeur peseur (10) incliné est placé suivant la longueur du châssis (1), en parallèle par rapport à la ligne de trémies (6). Un transporteur continu transversal (11) permet de transférer des granulats entre la sortie du transporteur (8) et l'extrémité inférieure du convoyeur peseur (10).

## Description

L'invention concerne un dispositif de stockage et de manutention de granulats pour un chantier de construction et en particulier pour un chantier routier.

Sur les chantiers routiers ou autoroutiers, on utilise des granulats de natures et de dimensions différentes, par exemple pour la fabrication de matériaux de revêtement tels que des enrobés à chaud.

Les enrobés à chaud sont généralement élaborés dans un dispositif appelé tambour-sécheur-enrobeur à l'entrée duquel on amène en continu des granulats en quantités déterminées et suivant un dosage granulométrique défini.

Les granulats de différents types sont stockés dans des trémies placées successivement l'une à la suite de l'autre pour constituer une ligne de trémies sous laquelle les granulats sont prélevés en quantités dosées. Un mélange de composition définie est amené à l'entrée du tambour par un convoyeur peseur permettant de déterminer de façon précise le débit massique des granulats introduits dans le tambour.

Des quantités bien déterminées de pulvérulent sont également amenées au convoyeur peseur et incorposées au mélange de granulats.

Les chantiers routiers étant essentiellement des chantiers mobiles, on a cherché à simplifier et à faciliter au maximum le transport des différents dispositifs utilisés sur ces chantiers.

C'est ainsi qu'on a proposé des matériels comportant un châssis monté sur roues et muni de béquilles d'appui au sol portant la ligne de trémies, le nombre de trémies étant généralement de l'ordre de quatre et la longueur totale du châssis étant de l'ordre de vingt mètres.

Le convoyeur peseur est généralement constitué par un convoyeur à bande qui peut être transporté par camion et mis en place en position inclinée sur le chantier, entre la sortie de la ligne de trémies et l'entrée du tambour-sécheur-enrobeur. La sortie de la ligne de trémies est à un niveau situé peu au-dessus du sol cependant que le tapis d'enfournement du tambour-sécheur-enrobeur est à un niveau de l'ordre de trois mètres au-dessus du sol ou un peu plus.

A l'ouverture du chantier, les trémies de stockage et le convoyeur doseur sont mis en place de façon à assurer l'alimentation du tambour-sécheur-enrobeur.

Le convoyeur doseur doit être disposé et réglé en fonction de la position des trémies et du tambour-sécheur-enrobeur. La manutention et la mise en place du convoyeur requièrent la présence d'une machine de levage sur le chantier. Le réglage d'inclinaison du convoyeur peut être effectué grâce à des béquilles prenant appui au sol.

Le transport, la manutention et la mise en place des divers éléments du chantier nécessaires pour alimenter le tambour en granulats sont donc des opérations relativement longues et nécessitant l'utilisation de matériels annexes.

Le but de l'invention est donc de proposer un dispositif de stockage et de transfert de granulats pour chantiers de construction, en particulier pour chantiers routiers, assurant le stockage de granulats de natures différentes et leur transport en quantités dosées à l'entrée d'un poste d'utilisation, ce dispositif pouvant être facilement transporté, manutentionné et mis en place sur un chantier mobile.

Dans ce but, le dispositif suivant l'invention comporte :
- un châssis unique allongé monté sur roues et muni de béquilles extensibles et rétractables pour son appui au sol,
et, montés sur ce châssis,
- au moins deux trémies disposées l'une à la suite de l'autre dans la direction longitudinale du châssis constituant une ligne de trémies,
- un transporteur continu longitudinal disposé suivant la ligne de trémies en dessous de l'ouverture de sortie inférieure de ces trémies,
- un convoyeur peseur incliné par rapport au plan horizontal et disposé suivant la longueur du châssis en parallèle par rapport à la ligne de trémies,
- et un transporteur continu de direction transversale pour le transfert de granulats entre la sortie du transporteur longitudinal et une extrémité du convoyeur peseur constituant sa partie la plus basse.

Afin de bien faire comprendre l'invention, on va maintenant décrire, à titre d'exemple non limitatif, en se référant aux figures jointes en annexe, un dispositif de stockage et de transfert suivant l'invention utilisé pour l'approvisionnement d'un tambour-sécheur-enrobeur.
La figure 1 représente une vue latérale en élévation de l'ensemble du dispositif.
La figure 2 représente une vue de devant en élévation suivant 2 de la figure 1.

Sur les figures 1 et 2, on voit l'ensemble du dispositif suivant l'invention qui comporte un châssis allongé 1 monté sur des roues 2 et solidaire d'une structure d'attelage 3 permettant son raccordement à un véhicule tracteur à l'extrémité du châssis 1 opposée aux roues 2. Le dispositif conçu sous une forme semi-remorque peut être transporté sur route dans sa configuration représentée sur la figure 1. Sur le châssis sont fixées d'autre part des béquilles d'appui au sol 4 régulièrement réparties suivant la longueur du châssis 1. Les béquilles 4 extensibles et rétractables permettent de réaliser par leur extension l'appui au sol du dispositif sur le chantier, les roues étant soulevées au-dessus du sol lorsque les béquilles sont dans leur position d'extension complète.

Le châssis 1 comporte également une structure de support verticale 5 constituée par des ensembles réalisés à partir de profilés fixés sur chacun des côtés latéraux du châssis 1.

La structure 5 permet la suspension et la fixation de quatre trémies 6 disposées successivement l'une à la suite de l'autre suivant la longueur du châssis 1.

Les trémies 6 sont de capacité sensiblement égale et sont susceptible de renfermer chacune une réserve de granulats qui est chargée dans la trémie, sur le chantier, depuis l'un des côtés du châssis.

Un transporteur à bande continu 8 est fixé sur le châssis 1 suivant toute sa longueur, à la verticale et en dessous des goulottes de sortie 9 des trémies 6.

Lorsqu'une goulotte 9 est mise en position ouverte de déversement, le granulat contenu dans la trémie 6 correspondante s'écoule à débit constant sur le tapis transporteur du convoyeur 8. Le convoyeur 8 permet de transporter le granulat vers la partie avant du châssis 1.

Sur le châssis 1 est également fixé, en parallèle par rapport à la ligne de trémies 6, un convoyeur peseur 10 placé dans une position inclinée par rapport au plan horizontal. Le convoyeur peseur 10 est fixé sur un côté latéral du châssis 1 et sur la structure verticale, latéralement et à l'extérieur du côté latéral correspondant du châssis 1.

La partie la plus basse du convoyeur 10 est située à l'avant du châssis 1, au niveau de la partie terminale du convoyeur 8 qui est inclinée vers le haut.

Un convoyeur 11 de direction transversale est également fixé sur le châssis 1 à sa partie antérieure. Ce convoyeur 11 permet de joindre la zone de déversement du convoyeur 8 à une zone située à l'aplomb et au-dessus de la partie inférieure du convoyeur 10.

Les granulats prélevés dans une trémie 6 sont donc susceptibles de passer du convoyeur 8 au convoyeur 10 par l'intermédiaire du convoyeur transversal 11 qui est incliné vers le haut depuis sa partie située en-dessous du transporteur 8 jusqu'à sa partie située au-dessus du convoyeur 10, c'est-à-dire de l'intérieur vers l'extérieur du châssis 1.

Le convoyeur peseur 10 est fixé en position latérale sur le châssis 1 et la structure de support 5, sur toute la longueur du châssis, de manière que sa partie d'extrémité 10a constituant la partie la plus haute du convoyeur soit en saillie par rapport à l'extrémité arrière du châssis. Cette partie d'extrémité 10a du convoyeur 10 constituant sa partie de déversement peut être placée dans une position telle que l'extrémité de déversement du convoyeur soit située au-dessus du tapis enfourneur 13 d'un tambour-sécheur-enrobeur. Cette position représentée en traits pleins sur la figure 1 correspond à la position en service du convoyeur permettant l'alimentation du tambour.

La partie d'extrémité 10a du convoyeur 10 peut également être placée dans une position repliée 10′a représentée en traits interrompus sur la figure 1. Cette position 10′a correspond à la position de transport sur route du dispositif dont la longueur est ainsi réduite par rapport à la longueur en position de service sur le chantier.

Dans le cas d'un dispositif comportant quatre trémies d'une capacité voisine de dix tonnes, la longueur hors tout sur route de la semi-remorque est de l'ordre de 18 mètres.

La longueur du convoyeur 10 qui est elle-même supérieure à 18 mètres permet une alimentation du tapis enfourneur 13 d'un tambour-sécheur-enrobeur à un niveau situé à une hauteur h supérieure à 4 mètres au-dessus du sol du chantier, avec une pente très faible par rapport au plan horizontal.

Le convoyeur peseur 10 comporte des moyens de pesée continus permettant de déterminer avec précision le débit massique de granulats déversé sur le tapis enfourneur 13 et introduit dans le tambour.

Les granulats peuvent être déversés sur le tapis du transporteur 8, à partir d'une ou plusieurs trémies 6, ces granulats étant ensuite repris par le transporteur transversal 11, puis le convoyeur peseur 10, pour être déversés sur le tapis enfourneur 13 du tambour.

Les trémies 6 peuvent être vidées successivement par déversement sur le transporteur 8, le remplissage de l'une des trémies pouvant être effectué pendant que le déversement est assuré par une autre trémie

Le dispositif permet également d'alimenter le tambour, soit simultanément, soit successivement, avec des granulats de natures différentes.

Dans tous les cas, une alimentation et un fonctionnement en continu du tambour peuvent être assurés.

La mise en place du dispositif sur le chantier est extrêmement simple, ce dispositif étant amené dans sa position de travail par le tracteur ayant assuré son transport sur route, puis fixé en position de travail par descente des béquilles 4 et soulévèment du châssis 1 de manière que le train de roues 2 ne soit plus en contact avec le sol. L'extrémité du convoyeur peseur 10 est amené de sa position 10′a à sa position relevée 10a préalablement à la mise en place du dispositif.

Après chargement des trémies 6, le dispositif est prêt à fonctionner. La mise en place ne nécessite aucune grue ni aucun moyen de levage annexe et peut être réalisée très rapidement.

Lorsqu'on réalise le transfert du matériel d'un chantier à un autre, le transport sur route de l'ensemble de stockage et de manutention du granulat peut être réalisé grâce à un tracteur attelé à la partie antérieure du châssis 1, sans qu'il soit nécessaire de réaliser le démontage et le chargement d'une partie du dispositif.

D'autre part, l'extrémité de déversement du convoyeur peseur peut être placée sur le chantier à une hauteur importante, bien que la pente de ce convoyeur peseur soit faible. L'encombrement en longueur du dispositif correspond pratiquement à la longueur de la ligne de trémies et son encombrement en largeur n'est que très légèrement supérieur à la largeur maximale des trémies.

La hauteur de déversement H du dispositif qui peut être relativement importante permet de réa liser des prélèvements de granulats au niveau du tapis enfourneur, avant l'entrée de ces granulats dans le tambour-sécheur-enrobeur.

Le dispositif selon l'invention peut permettre le stockage et la manutention de granulats de types différents et peut être réalisé suivant des formes variées avec des capacités différentes.

L'invention ne se limite pas au mode de réalisation qui a été décrit.

C'est ainsi que les transporteurs et convoyeurs de manutention peuvent être réalisés sous des formes variées. Le châssis lui-même, ses moyens de roulement et d'appui au sol et sa structure de support verticale peuvent être réalisés de manière différente de celles qui ont été décrites.

Enfin, le dispositif suivant l'invention peut permettre non seulement d'alimenter un tambour-sécheur-enrobeur en granulats mais encore tout autre poste d'utilisation de tels granulats.

## Revendications

1.- Dispositif de stockage et de manutention de granulats pour chantiers de construction, en particulier pour chantiers routiers, assurant le stockage de granulats de natures différentes et leur transport en quantités dosées à l'entrée d'un poste d'utilisation, caractérisé par le fait qu'il comporte :
- un châssis unique allongé (1) monté sur roues (2) et muni de béquilles extensibles et rétractables (4) pour son appui au sol
- et, montés sur ce châssis (1) :
- au moins deux trémies (6) disposées l'une à la suite de l'autre dans la direction longitudinale du châssis (1), constituant une ligne de trémies,
- un transporteur longitudinal (8) disposé suivant la ligne de trémies (6) en-dessous d'ouvertures de sortie inférieures (9) de ces trémies,
- un convoyeur peseur (10) incliné par rapport au plan horizontal et disposé suivant la longueur du châssis (1) en parallèle par rapport à la ligne de trémies (6),
- et un transporteur continu (11) de direction transversale pour le transfert des granulats entre la sortie du transporteur longitudinal (8) et une extrémité du convoyeur peseur (10) constituant sa partie la plus basse.

2.- Dispositif suivant la revendication 1, caractérisé par le fait qu'il comporte une structure verticale 5 fixée sur les côtés du châssis (1) et permettant le support et la fixation des trémies (6).

3.- Dispositif de stockage suivant la revendication 2, caractérisé par le fait que le convoyeur peseur (10) est fixé sur un côté latéral du châssis (1) et sur la structure verticale (5), latéralement et à l'extérieur du côté latéral correspondant du châssis (1).

4.- Dispositif de stockage suivant l'une quelconque des revendications 1, 2 et 3, caractérisé par le fait que la partie supérieure de déversement (10a) du convoyeur peseur (10) est rendue mobile entre une position de service (10a) dans le prolongement de la partie restante du convoyeur et une position de transport (10′a) où cette partie d'extrémité est repliée pour diminuer la longueur hors tout du dispositif dans sa structure de transport sur route.

5.- Dispositif de stockage suivant l'une quelconque des revendications 1 à 4, caractérisé par le fait que le châssis est solidaire d'une structure d'attelage (3) à l'une de ses extrémités longitudinales et que ses roues de support (2) sont montées à son autre extrémité longitudinale, le dispositif étant réalisé sous forme d'une semi-remorque transportable grâce à un tracteur.

6.- Dispositif suivant l'une quelconque des revendications 1 à 5, caractérisé par le fait que la ligne de trémies comporte quatre trémies (6).
